# EUROPÄISCHE PATENTSCHRIFT

(11) **EP 0 522 184 B1**
(45) Veröffentlichungstag und Bekanntmachung des Hinweises auf die Patenterteilung: **15.12.1993**
(21) Anmeldenummer: 91111158.1
(22) Anmeldetag: 04.07.1991
(51) Int. Cl.: B21B 37/08

(54) **Verfahren zur Regelung eines Walzwerks mit betriebsmässig veränderlichem Walzspalt**
Method of regulating a rolling mill with variable roll gap
Procédé pour le réglage d'un laminoir à calibre plat variable

(43) Veröffentlichungstag der Anmeldung: 13.01.1993
(73) Patentinhaber: SIEMENS AKTIENGESELLSCHAFT, 80333 München (DE)
(72) Erfinder: Weber, Roland, Dipl.-Ing., W-8521 Spardorf (DE)

(56) Entgegenhaltungen:
- DE-A- 3 517 475
- DE-A- 3 931 242
- DE-C- 3 903 589

## Beschreibung

Die Erfindung betrifft ein Verfahren zur Regelung eines Walzwerks, insbesondere eines mehrgerüstigen Kalt- oder Warmwalzwerks, bei dem durch Elektromotoren angetriebene Walzen in Walzgerüsten durch einen Walzspalt, dessen Größe (Anstellung) betriebsmäßigen Schwankungen unterliegt, die beim Walzgutdurchlauf notwendigen Walzkräfte auf das Material ausüben, und bei dem ein Hebelarm, der sich aus dem Abstand des Schwerpunktes der vertikalen Projektion der Material/Walzenberührungsfläche von der Walzenmittenverbindungslinie ergibt, berechnet wird, und bei dem während des Walzgutdurchlaufs das aufgebrachte Motormoment und die aufgebrachte Walzkraft gemessen werden, wobei die sich im Betrieb ergebenden walzspaltveränderungen kontinuierlich ermittelt werden und mit bei den Anstichen ermittelten und gespeicherten Konstanten eine kontinuierliche Berechnung des aktuellen Hebelarmes erfolgt, der als Istwert fur die Regelung verwendet wird.

Aus der DE-PS 39 03 589 ist ein Verfahren zur Regelung einer im Walzgut übertragenen Zugkraft in einer m-gerüstigen kontinuierlichen Walzstraße bekannt, bei dem in jedem Gerüst ein Hebelarm aus Walzkraft, Walzmoment sowie eintrittsseitigem zugbedingtem Moment berechnet wird. Der Hebelarm wird gespeichert und weiterhin zur Berechnung des zugbedingten Moments verwendet, das als Istwert für eine Zugregelung dient.

Bei diesem Verfahren wird die betriebsmäßige Änderung des Walzspaltes nicht erfaßt, so daß die sich daraus ergebenen Schwankungen des Hebelarms unberücksichtigt bleiben und nicht in die Regelung eingehen. Diese Schwankungen sind jedoch die Hauptursache für die noch bestehenden Ungenauigkeiten der Regelung.

Der Erfindung liegt die Aufgabe zugrunde, ein Verfahren zur Regelung eines Walzwerks, bei dem der Walzspalt betriebsmäßig während des Walzgutdurchlaufs veränderlich ist, anzugeben, durch das die Genauigkeit der Zugregelung weiter verbessert wird, und die Erreichung besserer Endprodukte bei leichter und kostengünstiger Ausführung der Walzgerüste erfolgt.

Die Aufgabe wird dadurch gelöst, daß sich im Betrieb ergebende Walzspaltveränderungen kontinuierlich ermittelt werden und mit bei den Anstichen ermittelten und gespeicherten Konstanten eine kontinuierliche Berechnung des aktuellen Hebelarms erfolgt, der als Istwert für die Regelung verwendet wird.

Eine besonders günstige Ausgestaltung des Verfahrens besteht darin, daß die sich im Betrieb ergebende Walzspaltveränderung aus der Walzkraft, einer Gerust-Federkonstanten und, falls eine automatische oder manuelle Regelung des Walzspalts erfolgt, aus dem Verfahrweg der Anstellung kontinuierlich ermittelt wird. Dadurch ergibt sich die Möglichkeit, z.B. Einflüsse der Gerüstauffederung infolge sich ändernder Walzkräfte (z.B. durch Legierungseinflüsse, Temperatureinflüsse etc.), bewußtes Verfahren während des Walzprozesses oder Regeltotzeiten zu erfassen und deren negative Einflüsse zu kompensieren. Die Regelgenauigkeit wird erheblich erhöht.

Eine weitere vorteilhafte Ausgestaltung zeichnet sich dadurch aus, daß beim Walzen während der Anstichphase anstatt des Hebelarms eine betriebsabhängige Konstante aus Walzenradius, Motormoment, Walzkraft und Zugmomenten-Sollwert berechnet und abgespeichert wird. Da sich der Hebelarm nicht linear mit der Anstellung ändert, kommt als abzuspeichernde berechenbare Größe vorteilhaft ein ΔH-Wert (Walzguthöhenreduktion, siehe FIG 1) in Betracht, weil dieser sich bei Verfahren der Anstellung linear verändert. Zusammen mit der Anstellungsveränderung und dem Walzenradius wird damit der aktuelle Hebelarm berechnet.

In einer weiteren vorteilhaften Ausgestaltung werden beim Walzen von Profilmaterial über mindestens zwei Anstich-Messungen bei veränderter Anstellung Ersatzgrößen (Mittelwerte) für Walzenradius und Walzguthöhenreduktion vorteilhaft elektrisch ermittelt und als Konstanten abgespeichert, und zusammen mit der Anstellungsveränderung der aktuelle Hebelarm nach einer Näherungs-Gleichung berechnet. Durch die Einführung einer Näherungs-Gleichung für den Hebelarm a gelingt es, die schon bei einfachen Profilen, z.B. einem Stufenprofil, komplexen Gleichungen vorteilhaft so zu vereinfachen, daß die benötigten Größen elektrisch ermittelt werden können. Dadurch eröffnet sich die Möglichkeit auch beliebige Profile bei kontinuierlicher Minimalzugregelung und gleichzeitig variablem Walzspalt mit niedrigen Toleranzen zu walzen.

Eine weitere vorteilhafte Ausgestaltung ist, daß bei gleichzeitigem Einsatz von automatischer Walzspaltregelung und kontinuierlicher Minimalzugregelung die Minimalzugregelung schon während des Einschwingens der Walzspaltregelung entsprechend korrigierte Werte für den Hebelarm erhält. Dadurch wird die Genauigkeit erhöht und die Anforderungen an die Gerüststeifigkeit gemindert.

Weiterhin ist vorgesehen, daß zur Endmaßkorrektur bei einer minimalzuggeregelten Straße der Walzspalt des letzten Gerüstes verstellt wird. Dadurch wird eine flexible Prodkuktion mit bisher unerreicht hoher Genauigkeit erreicht.

Die Ermittlung von für die Regelung wichtigen Konstanten aus Istwertgrößen, z.B. der Walzkraft, der zugbedingten Momente und Motormomente erfolgt vorteilhaft durche einfache Gleichungen, die aus den Unteransprüchen ersichtlich sind.

Weitere Vorteile und Einzelheiten ergeben sich aus der nachfolgenden Beschreibung von Ausführungsbeispielen für Flachwalzen und Profilwalzen, anhand der Zeichnungen und in Verbindung mit den Unteransprüchen.
Es zeigen:
- FIG 1: eine Prinzipdarstellung für Flachwalzung,
- FIG 2: eine Schaltungsanordnung zur Durchführung des Verfahrens bei Flachwalzung,
- FIG 3: eine Prinzipdarstellung für Profilwalzung,
- FIG 4: eine Darstellung der senkrechten Projektion der Walzflächen bei Profilwalzung,
- FIG 5: den Verlauf eines Hebelarms in einem Diagramm über der Walzguthöhenreduktion bei Flachwalzung und
- FIG 6: eine Schaltungsanordnung zur Durchführung des Verfahrens bei Profilwalzung.

FIG 1 zeigt eine Prinzipdarstellung des Walzvorgangs bei Walzung von Flachmaterial mit Angabe der üblichen Rechengrößen. Ein Flachmaterial 1, mit der Dicke H₁, wird von zwei Walzen 2,3, mit dem Radius r, unter Einwirkung der Walzkräfte F_{W} auf die Dicke H₂ reduziert, woraus sich eine Walzguthöhenreduktion ΔH = H₁- H₂ ergibt. Die Walzkräfte F_{W} greifen unter einem Hebelarm a, der sich aus dem Abstand des Schwerpunktes der vertikalen Projektion der Material/ Walzenberührungsfläche von der Walzenmittenverbindungslinie 4 ergibt, an der Materialoberfläche an. Die Walzenmittenverbindungslinie 4 der Walzen 2,3 steht senkrecht zur Oberfläche des Flachmaterials 1.

In dieser Darstellung werden die benötigten Formeln für die Flachwalzung abgeleitet. Die Größen für die Materialdicken H₁ und H₂ sowie die Walzenradien r sind bekannt. Gesucht ist der Hebelarm a. Die Walzguthöhenreduktion ΔH ergibt sich nach den Gleichungen H₁ - H₂ = ΔH und $\text{ΔH = 2 . (r -} \sqrt{\text{r² - 4a²}} \text{)}$ . Die Auflösung dieser Gleichung nach dem Hebelarm a ergibt$\text{a =} \frac{\text{1}}{\text{4}} \text{·} \sqrt{\text{ΔH·(4r - ΔH)}}$ (geometrische Ermittlung). Mit dieser Gleichung wird für eine Flachwalzung bei Kenntnis von r und ΔH der Hebelarm a berechnet, wenn nicht eine elektrische Berechnung vorgezogen wird.

In FIG 2, die eine gegliederte Ausführungsform zeigt, ist ein Sollwert-Rechner 5, eine Istwert-Rechnungsanordnung 6, ein Vergleichsglied 7 und ein Korrekturglied 8 (Minimalzugregler) zur Durchführung des Verfahrens bei Flachwalzung dargestellt.

Der Sollwert für die Minimalzugregelung M_{Z}*₍ₙ₎ des betrach teten Gerüstes wird mittels des Sollwert-Rechners 5 aus einem eintrittsseitigen und einem austrittsseitigen Anteil ermittelt. Der eintrittseitige wird durch Umrechnung der Momente im Verhältnis der Walzenradien aus dem Sollwert des vorhergehenden Gerüstes M_{ZA}*₍ₙ₋₁₎ ermittelt und nach Auslauf des Materials aus Gerüst n-1 abgeschaltet. Der austrittseitige Anteil wird aus dem erlaubten spezifischen Zug σ_{A}*, dem Austrittsquerschnitt A_{A} und dem Walzenradius r nach der Formel M_{ZA}* = σ_{A}* . A_{A} . r berechnet. Sollwerte sind in der Beschreibung durchgehend mit einem Stern gekennzeichnet. Index A steht für austrittsseitig.

Die Istwert-Rechnungsanordnung 6 besteht aus den Istwert-Rechnern 9,10,11,12,13 und einem Speicher 14. Der Istwert-Rechner 9 berechnet aus den Istwerten Ankerstrom i_{A}, Erregerstrom i_{E} und Drehzahl n, die ständig gemessen werden, ein statisches Gesamtmoment M an den Walzzapfen. Bei direktumrichtergespeisten Antrieben ist das Gesamtmoment über die Transvektorregelung erhältlich. Während einer Anstichphase, d.h. solange der austrittsseitige Zug noch Null ist und der eintrittsseitige Zug durch die vorangegangene Minimalzugregelung geregelt wird, ermittelt ein Istwert-Rechner 10 aus dem austrittsseitigen Zugmomenten-Sollwert M_{ZA}*₍ₙ₋₁₎ des vorhergehenden Gerüstes, das zuvor im Verhältnis der Walzenradien auf das Gerüst n umgerechnet wurde, dem Walzenradius r, dem Motormoment M und der Walzkraft F_{W} die Walzguthöhenreduktion ΔH_{O} bei Anstich. Die Walzguthöhenreduktion ΔH_{O} wird elektrisch gemäß der Gleichung
berechnet und in einem Speicher 14 abgespeichert. Bezüglich des Anstichs im ersten Gerüst ist
zu setzen. Index E steht für eintrittsseitig.

Der Istwert-Rechner 11 ermittelt fortlaufend aus der gemessenen Walzkraft F_{w}, einer Gerüst-Federkonstanten C_{G} und dem Istweg der Anstellung S die aktuelle Anstellungsveränderung ΔA seit Berechnung des Wertes ΔH_{O}. Diese wird, zusammen mit der Walzguthöhenreduktion ΔH_{O} und dem Walzenradius r dem Istwert-Rechner 12 zugeführt. Aus diesen zugeführten Werten errechnet der Istwert-Rechner 12 den aktuellen Hebelarm a des entsprechenden Gerüstes anhand der Gleichung$\text{a =} \frac{\text{1}}{\text{4}} \text{·} \sqrt{{\text{(ΔH}}_{\text{O}} {\text{+ ΔA) . (4r - ΔH}}_{\text{O}} \text{- ΔA)}}$ . Ein weiterer Istwert-Rechner 13 berechnet nun aus diesem aktuellen Hebelarm a, der gemessenen Walzkraft F_{W} und dem gemessenen Motormoment M den Zugmomenten-Istwert M_{z}. Dieser Zugmomenten-Istwert M_{Z} wird anhand der Gleichung M_{Z} M - F_{W}. 2a ermittelt und dem Vergleichsglied 7 zugeführt. Dort wird der Zugmomenten-Istwert M_{Z} mit dem Zugmomenten-Sollwert M_{Z}* des entsprechenden Gerüstes verglichen, und ein Korrekturwert ΔM_{Z} gebildet, der als Eingangsgröße für ein Korrekturglied 8 (Minimalzugregler) verwendet wird. In Abhängigkeit von der Größe dieses Korrekturwertes ΔM_{z} wird die Drehzahlregelung durch die Stellgröße Δn* beeinflußt.

Zur Ermittlung der mathematischen Zusammenhänge beim Profilwalzen ist in FIG 3 eine Prinzipdarstellung, insbesondere für ein Stufenprofil, gezeigt. FIG 4 zeigt eine Darstellung der senkrechten Projektion der Walzflächen. In den Schwerpunkten der Einzelflächen greifen vorstellungsmäßig die Walzkräfte F_{W1} und F_{W2} unter den Hebelarmen a₁ und a₂ an. Sind Gestalt und Abmessungen des einlaufenden Profils bekannt, so können die Hebelarme auf geometrischem Wege ermittelt werden. Unbekannt sind jedoch sowohl für eine kontinuierliche Zugregelung als auch für eine elektrische Ermittlung der Einzelhebelarme, die Einzelwarzkräfte F_{W1} und F_{W2}. Bekannt ist nur die Walzkraftsumme F_{W}. Es ergibt sich vorteilhaft die Möglichkeit mit dieser Summenwalzkraft und einem Ersatzhebelarm zu arbeiten. Bei der Ableitung des Ersatzhebelarms zeigt sich, daß dieser nur Abhängigkeiten von der Walzgeometrie zeigt, woraus sich ergibt, daß eine kontinuierliche Minimalzugregelung auch für ein beliebiges Profil, insbesondere ein Stufenprofil erlaubt ist, solange sich diese Walzgeometrie (Anstellung) nicht ändert.

Bei sich ändernder Anstellung, z.B. durch eine gewollte automatische Walzspaltregelung (AGC), unterliegt jeder Einzelhebelarm a₁, a₂ der für Flachwalzung abgeleiteten exakten Abhängigkeit$\text{a =} \frac{\text{1}}{\text{4}} \text{·} \sqrt{\text{ΔH · (4r - ΔH)}}$ . Diese Beziehung könnte zur Berechnung des Zugmomenten-Istwertes M_{Z} herangezogen werden, wenn die Einzelwalzkräfte bekannt wären. Dies ist jedoch nicht der Fall. Deshalb muß mit einem Ersatzhebelarm gearbeitet werden. Dieser Ersatzhebelarm kann für einfache Stufenprofile aber nur auf geometrischem Wege exakt berechnet werden. Die Berechnungen wären schon bei einfachen Profilen kompliziert und sind für gängige Profile wie z.B. rund, sechskant, elliptisch, winkelig usw. so komplex, daß ein solches Vorgehen unpraktisch ist. Angestrebt wird deshalb eine elektrische Berechnung des unbekannten Ersatzhebelarms a.

Durch eine besonders vorteilhafte Näherungs-Gleichung zur Berechnung des Hebelarms a gelingt es nun, eine komplizierte Gleichungsstruktur zu umgehen.

In FIG 5 ist der Verlauf des Hebelarms a über der Walzguthöhenreduktion ΔH nach der exakten Gleichung für Flachwalzung dargestellt. Die Gleichnung lautet$\text{a =} \frac{\text{1}}{\text{4}} \text{·} \sqrt{\text{ΔH . (4r - ΔH)}}$ , wobei in diesem Beispiel für den Walzenradius r = 500 mm angenommen wird. Der voraussichtliche Betriebsbereich wird von ΔH = 0 bis 50 mm angenommen. Der Wert ΔH = 100 mm dient zur Extrapolation. Es ergibt sich trotz der Differenz unter der Wurzel im Beispiel die für die Wurzelfunktionen typische liegende Parabel. Dies wird immer dann zutreffen, wenn der Klammerausdruck (4r - ΔH) sich über den betrieblich genutzten Funktionsverlauf nur wenig ändert. Wegen 4r>> ΔH ist dies bei realisitischer Walzengeometrie gegeben. Folgende Näherung ist also zulässig:$\text{a ≈} \frac{\text{1}}{\text{4}} \text{·} \sqrt{\text{ΔH . 4r}} \text{=} \frac{\text{√r}}{\text{2}} \text{.} \sqrt{\text{ΔH}}$

Hierin ist$\frac{\text{√r}}{\text{2}}$ eine walzprogrammabhängige Konstante K und ΔH = ΔH_{O} + ΔA wegen ΔA eine betriebsabhängige Größe. Soll die Näherungs-Gleichung für beliebige Profile angewendet werden, so stellt sowohl r als auch ΔH eine Ersatzgröße (Mittelwert) dar. Für die gewünschte, vorteilhaft elektrische Ermittlung dieser zwei Größen sind zwei Anstich-Messungen bei veränderter Anstellung erforderlich um zwei Bestimmungsgleichungen zu erhalten.

Die Durchführung des Verfahrens für eine beliebige Profilwalzung wird anhand der Schaltungsanordnung in FIG 6 erläutert. Die den Elementen bei Flachwalzung entsprechenden Elemente sind mit gleichen Bezugsziffern und Apostroph gekennzeichnet. Die FIG 6 zeigt einen Sollwert-Rechner 5', eine Istwert-Rechnungsanordnung 6', ein Vergleichsglied 7' und ein Korrekturglied 8' (Minimalzugregler).

Die Funktion des Sollwert-Rechners 5' ist mit der des Sollwertrechners 5 bei Flachwalzung identisch. Die Istwert-Rechnungs-anordung 6' besteht aus den Istwertrechnern 9', 11', 12', 13', 15, 16 und den Speichern 17, 18, 19. Der Istwert-Rechner 9' ist in seiner Funktion identisch mit dem oben beschriebenen Istwert-Rechner 9. Durch zwei Anstich-Messungen bei unterschiedlicher Anstellung ermittelt ein Istwert-Rechner 15 aus dem Zugmomenten-Sollwert M_{ZA}*₍ₙ₋₁₎ des vorhergehenden Gerüstes, dem Motormoment M und der resultierenden Walzkraft F_{W} zwei Anstich-Hebelarme a_{I} und a_{II}. Diese werden in dem Speicher 19 zwischengespeichert.

Die gespeicherten Werte der Anstichhebelarme a_{I} und a_{II} sowie die von dem Istwert-Rechner 11' kontinuierlich ermittelte Anstellungsveränderung ΔA werden dem Istwert-Rechner 16 zugeführt. Dieser berechnet daraus die Ersatzgrößen (Mittelwerte) für Walzenradius und Walzguthöhenreduktion. Die gesamte Rechnung wird vereinfacht, wenn statt des Walzenradius r gleich die Walzprogrammabhängige Konstante$\text{K =} \frac{\text{√r}}{\text{2}}$ weiterverwendet wird. Diese Ersatzgröße K für den Walzenradius unterliegt keinen Schwankungen des Eintrittsprofils und braucht deshalb nicht bei jedem Anstich erneut berechnet zu werden. Sie wird nur einmalig für ein neues Walzprogramm nach der Gleichung$\text{K =} \frac{{\text{a}}_{\text{I}}}{\sqrt{\frac{\text{ΔA}}{\text{(} \frac{{\text{a}}_{\text{II}}}{{\text{a}}_{\text{I}}} \text{)² - 1}}}}$
berechnet und in dem Speicher 17 abgespeichert. Sie wird auf Wunsch auch angezeigt und bei Wiederholung des gleichen Walzprogramms manuell in den Speicher 17 eingegeben. Die der ersten Messung zugeordnete Ersatzgröße ΔH_{OI} für die Walzguthöhenreduktion wird nach der Gleichung${\text{Δ H}}_{\text{OI}} \text{=} {\left(\frac{{\text{a}}_{\text{I}}}{\text{K}}\right)}^{2}$
berechnet. Sie unterliegt Schwankungen des Eintrittsprofils und wird aus Genauigkeitsgründen vorteilhaft bei jedem Folgeanstich nach der Beziehung${\text{ΔH}}_{\text{OX}} \text{= (} \frac{{\text{a}}_{\text{x}}}{\text{K}} \text{) ²}$ neu berechnet, wobei der Index x den Folgeanstich bezeichnet. Die Ersatzgröße ΔH wird nur für die Restlaufzeit des gleichen Stabes abgespeichert. Die Speicher für aₓ und ΔH_{Ox} werden jeweils überschrieben, während der Speicher für K bis zum Ende des Walzprogramms gesetzt bleibt.

Der Istwert-Rechner 12 berechnet aus den zugeführten Speicherwerten und dem aktuellen Wert der seit Messung I bzw. x erfolgten Anstellungsänderung ΔA den aktuellen Hebelarm a anhand der Gleichung $\text{a = k .} \sqrt{{\text{ΔH}}_{\text{O}} \text{+ ΔA}}$ . Ein weiterer Istwert-Rechner 13' berechnet nun aus diesem aktuellen Hebelarm a, der gemessenen Walzkraft F_{W} und dem Motormoment M den Zugmomenten-Istwert M_{Z}, wie schon bei der Flachwalzung beschrieben. Auch die Ermittung des Korrekturwertes ΔM_{Z} ist mit der bei Flachwalzung identisch.

Durch die zweimalige Benutzung der Näherungs-Gleichung$\text{a =} \frac{\text{√r}}{\text{2}} \text{.} \sqrt{\text{ΔH}}$ ergibt sich der Vorteil, daß sich die aufgrund der Näherung gemachten Fehler bei der Berechnung der Speicherwerte und die Fehler bei der Berechnung des zugebedingten Momentes für die beiden gemessenen Betriebspunkte (Anstichmessungen I, II) exakt aufheben. Von näherungsbedingten Fehlern ist also nur der Kurvenverlauf abseits dieser beiden Betriebspunkte betroffen. Die Meßpunkte I, II sind daher günstig im Betriebsbereich zu verteilen.

Alle Berechnungen werden vorteilhaft mit gefilterten M- und F_{W}-Werten durchgeführt. Von allen Hebelarmen wird vor Zwischenspeicherung durch adaptive Filterung ein repräsentativer Mittelwert gebildet.

Die Istwert-Rechner und weitere Rechenelemente sind vorteilhaft in einer gemeinsamen Einheit zusammengefaßt und werden durch Software realisiert. Wichtige Werte werden auf einem Monitor dargestellt, z.B. Angaben über den Zustand des Hebelarmrechners bei automatischer Hebelarmberechnung.

Durch die Ermittlung der Walzspaltveränderung ΔA während des Walzgutdurchlaufs werden Störgrößen (z.B. Gerustauffederung, etc.) gemessen und gehen über den Hebelarm a kontinuierlich in die Regelung ein. Dadurch besteht die Möglichkeit, die übliche kontinuierliche Minimalzugregelung auch einzusetzen, wenn die Walzspalte größeren betriebsmäßigen Veränderungen unterliegen. Die Genauigkeit der Regelung wird deutlich verbessert, es können kostengünstige, z.B. weiche Walzgerüste verwendet werden und die Inbetriebnahme von Walzstraßen wird vereinfacht.

## Patentansprüche

1. Verfahren zur Regelung eines Walzwerks, insbesondere eines mehrgerüstigen Kalt- oder Warmwalzwerks, bei dem durch Elektromotoren angetriebene Walzen (2,3) in Walzgerüsten durch einen Walzspalt, dessen Größe (Anstellung) betriebsmäßigen Schwankungen unterliegt, die beim Walzgutdurchlauf notwendigen Walzkräfte auf das Material ausüben, und bei dem ein Hebelarm a, der sich aus dem Abstand des Schwerpunktes der vertikalen Projektion der Material/Walzenberührungsfläche von der Walzenmittenverbindungslinie ergibt, berechnet wird, und bei dem während des Walzgutdurchlaufs das aufgebrachte Motormoment M und die aufgebrachte Walzkraft F_{W} gemessen werden, wobei die sich im Betrieb ergebenden Walzspaltveränderungen ΔA kontinuierlich ermittelt werden und mit bei den Anstichen ermittelten und gespeicherten Konstanten eine kontinuierliche Berechnung des aktuellen Hebelarmes a erfolgt, der als Istwert für die Regelung verwendet wird.

2. Verfahren nach Anspruch 1, **dadurch gekennzeichnet,** daß die sich im Betrieb ergebende Walzspaltänderung ΔA aus der Walzkraft F_{W}, einer Gerüst-Federkonstanten C_{G} und, falls eine automatische oder manuelle Regelung des Walzspalts erfolgt, aus dem Verfahrweg der Anstellung ΔS kontinuierlich ermittelt wird.

3. Verfahren nach Anspruch 1 oder 2, **dadurch gekennzeichnet,** daß beim Walzen während der Anstichphase anstatt des Hebelarms (9) die betriebsabhängige Walzguthöhenreduktion ΔH_{O} aus Walzenradius r, Motormoment M, Walzkraft F_{W} und Zugmomenten-Sollwert M_{Z}* berechnet und als Stichkonstante abgespeichert wird.

4. Verfahren nach Anspruch 1, 2 oder 3, **dadurch gekennzeichnet**, daß sich der Zugmomenten-Sollwert M_{Z}* aus einem eintrittsseitigen M_{ZE}* und einem austrittsseitigen M_{ZA}* Anteil zusammensetzt, wobei der eintrittsseitige Anteil aus dem Sollwert M_{ZA}*₍ₙ₋₁₎ des vorherigen Gerüstes und der austrittsseitige Anteil nach der Formel M_{ZA} * = σ_{A}* . A_{A} . r ermittelt wird.

5. Verfahren nach Anspruch 3 oder 4, **dadurch gekennzeichnet**, daß die Walzguthöhenreduktion ΔH_{O} nach der Gleichung${\text{ΔH}}_{\text{O}} \text{= 2 . (r-} \sqrt{\text{r² - (} \frac{{\text{M-M}}_{\text{ZE}} {\text{*}}_{\text{(n)}}}{{\text{F}}_{\text{W}}} \text{)²}} \text{)}$ berechnet wird.

6. Verfahren nach Anspruch 3, 4 oder 5, **dadurch gekennzeichnet**, daß der aktuelle Hebelarm a nach der Gleichung$\text{a =} \frac{\text{1}}{\text{4}} \text{·} \sqrt{{\text{(ΔH}}_{\text{O}} {\text{+ ΔA) . (4r - ΔH}}_{\text{O}} \text{- ΔA)}}$ berechnet wird.

7. Verfahren nach einem oder mehreren der Anspruche 1 bis 5, **dadurch gekennzeichnet**, daß der aktuelle Hebelarm a nach der Näherungsgleichung$\text{a ≈} \frac{\text{1}}{\text{4}} \text{.} \sqrt{\text{ΔH . 4r}}$ berechnet wird.

8. Verfahren nach einem oder mehreren der vorhergehenden Ansprüche, **dadurch gekennzeichnet**, daß beim Walzen von Profilmaterial, über mindestens zwei Anstich-Messungen bei veränderter Anstellung, Ersatzgrößen (Mittelwerte) für Walzenradius r und Walzgutreduktion ΔH_{O} elektrisch ermittelt und als Konstanten abgespeichert werden.

9. Verfahren nach Anspruch 8, **dadurch gekenn****zeichnet,** daß die Ersatzgröße für den Walzenradius r über Anstich-Hebelarme a_{I},a_{II} und die Anstellungsveränderung ΔA nach der Gleichung$\text{K =} \frac{{\text{a}}_{\text{I}}}{\sqrt{\frac{\text{ΔA}}{\text{(} \frac{{\text{a}}_{\text{II}}}{{\text{a}}_{\text{I}}} \text{)² - 1}}}}$ berechnet wird.

10. Verfahren nach Anspruch 9, **dadurch gekennzeichnet**, daß die Anstich-Hebelarme a_{I},a_{II} aus Motormoment M, Zugmomenten-Sollwert M_{ZE}*₍ₙ₎ und Walzkraft F_{W} berechnet und abgespeichert werden.

11. Verfahren nach Anspruch 8, 9 oder 10, **dadurch** **gekennzeichnet**, daß die Ersatzgröße für die Walzguthöhenreduktion ΔH_{O}* nach der Gleichung${\text{ΔH}}_{\text{O}} \text{=} {\left(\frac{{\text{a}}_{\text{x}}}{\text{K}}\right)}^{2}$ berechnet wird.

12. Verfahren nach Anspruch 7, 8, 9, 10 oder 11, **dadurch gekennzeichnet,** daß der aktuelle Hebelarm a nach der Näherungs-Gleichung$\text{a = K .} \sqrt{{\text{ΔH}}_{\text{O}} \text{+ ΔA}}$ berechnet wird.

13. Verfahren nach einem oder mehreren der vorhergehenden Ansprüche, **dadurch gekennzeichnet**, daß bei gleichzeitigem Einsatz von automatischer Walzspaltregelung und kontinuierlicher Minimalzugregelung die Minimalzugregelung schon während des Einschwingens der Walzspaltregelung entsprechend korrigierte Werte für den Hebelarm erhält.

14. Verfahren nach einem oder mehreren der vorhergehenden Ansprüche, **dadurch gekennzeichnet**, daß zur Endmaßkorrektur bei einer minimalzuggeregelten Straße der Walzspalt des letzten Gerüstes verstellt wird.

## Claims

1. Method for the control of a rolling mill, in particular a multiple stand cold- or hot-rolling mill, by which rollers (2, 3) driven by electric motors in roll stands exert on the material through a roll gap, the size (setting) of which is subject to operational fluctuations, those rolling forces which are required during the passage of rolling stock, and by which there is calculated a lever arm a which follows from the distance of the centre of gravity of the vertical projection of the material/roller contact surface from the roller center connecting line and by which the applied motor torque M and the applied rolling force F_{W} are measured during the passage of rolling stock, with the roll gap variations ΔA which result during operation being determined continuously and with a continuous calculation of the current lever arm a being effected with constants determined and stored in the case of the initial passes, said lever arm being used as an actual value for the control.

2. Method according to claim 1, characterised in that the roll gap variation ΔA which results during the operation is continuously determined from the rolling force F_{W}, a stand spring constant C_{G} and, if automatic or manual control of the roll gap occurs, from the travel path of the setting ΔS.

3. Method according to claim 1 or 2, characterised in that when rolling during the initial pass phase the operationally dependent rolling stock height reduction ΔH_{O} is calculated instead of the lever arm (9) from roller radius r, motor torque M, rolling force F_{W} and rated value of tension moment M_{Z}* and is stored as a pass constant.

4. Method according to claim 1, 2 or 3, characterised in that the rated value of tension moment M_{Z}* is composed of a portion M_{ZE}* on the entry side and a portion M_{ZA}* on the exit side, with the portion on the entry side being determined from the rated value M_{ZA}*(n-1) of the previous stand and the portion on the exit side being determined according to the formula M_{ZA}* = σ_{A}* · A_{A} · r.

5. Method according to claim 3 or 4, characterised in that the rolling stock height reduction ΔH_{O} is calculated according to the equation${\text{ΔH}}_{\text{O}} \text{= 2 . (r-} \sqrt{\text{r² - (} \frac{{\text{M-M}}_{\text{ZE}} {\text{*}}_{\text{(n)}}}{{\text{F}}_{\text{W}}} \text{)²}} \text{).}$

6. Method according to claim 3, 4 or 5, characterised in that the current lever arm a is calculated according to the equation$\text{a =} \frac{\text{1}}{\text{4}} \text{·} \sqrt{{\text{(ΔH}}_{\text{O}} {\text{+ ΔA) · (4r - ΔH}}_{\text{O}} \text{- ΔA)}} \text{.}$

7. Method according to one or several of the claims 1 to 5, characterised in that the current lever arm a is calculated according to the approximation equation $\text{a ≈ ¼ ·} \sqrt{\text{ΔH · 4r}}$ .

8. Method according to one or several of the preceding claims, characterised in that when rolling profiled material, by way of at least two initial pass measurements with changed setting, equivalent magnitudes (mean values) for roller radius r and rolling stock reduction ΔH_{O} are determined electrically and stored as constants.

9. Method according to claim 8, characterised in that the equivalent magnitude for the roller radius r is calculated by way of initial pass lever arms a_{I},a_{II} and the change in setting ΔA according to the equation$\text{K =} \frac{{\text{a}}_{\text{I}}}{\sqrt{\frac{\text{Δa}}{\text{(} \frac{{\text{a}}_{\text{II}}}{{\text{a}}_{\text{I}}} \text{)² -1}}}} \text{.}$

10. Method according to claim 9, characterised in that the initial pass lever arms a_{I},a_{II} are calculated from motor torque M, rated value of tension moment M_{ZE}*₍ₙ₎ and rolling force F_{W} and are stored.

11. Method according to claim 8, 9 or 10, characterised in that the equivalent magnitude for the rolling stock height reduction ΔH_{O}* is calculated according to the equation${\text{ΔH}}_{\text{O}} \text{=} {\left(\frac{{\text{a}}_{\text{x}}}{\text{K}}\right)}^{2} \text{.}$

12. Method according to claim 7, 8, 9, 10 or 11, characterised in that the current lever arm a is calculated according to the approximation equation$\text{a = K .} \sqrt{{\text{ΔH}}_{\text{O}} \text{+ ΔA.}}$

13. Method according to one or several of the preceding claims, characterised in that given simultaneous use of automatic roll gap control and continuous minimum tension control, the minimum tension control already obtains correspondingly corrected values for the lever arm during the transient condition of the roll gap control.

14. Method according to one or several of the preceding claims, characterised in that the roll gap of the last stand is adjusted for the purpose of finishing dimension correction for a train with minimum tension control.

## Revendications

1. Procédé pour régler un laminoir, notamment un laminoir à froid ou à chaud à plusieurs cages, selon lequel des cylindres (2,3) entraînés par des moteurss électriques et situés dans les cages appliquent au matériau les forces de laminage nécessaires lors du passage du matériau à laminer à travers une fente de laminage, dont la dimension (emprise) est soumise à des variations en fonctionnement, et selon lequel un bras de levier a, qui résulte de la distance entre le centre de gravité de la projection verticale de la surface de contact matériau/cylindres et la droite reliant les centres des cylindres, est calculé et selon lequel, pendant le passage du matériau à laminer, le moment appliqué M du moteur et la force de laminage F_{W} appliquée sont mesurés, les variations ΔA de la fente de laminage, qui apparaissent en fonctionnement, étant déterminées en permanence, tandis qu'un calcul permanent du bras de levier actuel a, qui est utilisé en tant que valeur réelle pour la régulation, est effectué avec des constantes déterminées lors des passes et mémorisées.

2. Procédé suivant la revendication 1, caractérisé par le fait que la variation ΔA de la fente de laminage, qui apparaît en fonctionnement, est déterminée en permanence à partir de la force de laminage F_{W}, d'une constante d'élasticité C_{G} de la cage, et, dans le cas où une régulation automatique ou manuelle de la fente de laminage est effectuée, à partir de la variation de l'emprise ΔS.

3. Procédé suivant la revendication 1 ou 2, caractérisé par le fait que lors du laminage, pendant la phase de la passe initiale, à la place du bras de levier (9) la réduction ΔH_{O} dépend du fonctionnement, de la hauteur du matériau à laminer est calculée à partir du rayon r des cylindres, du couple M du moteur, de la force de laminage F_{W} et de la valeur de consigne M_{Z}* du couple de traction, et est mémorisée en tant que constante de passe.

4. Procédé suivant la revendication 1, 2 ou 3, caractérisé par le fait que la valeur de consigne M_{Z}* du couple de traction se compose d'une composante M_{ZE}* présente côté entrée et d'une composante M_{ZA}* présente côté sortie, la composante présente côté entrée étant déterminée à partir de la valeur de consigne M_{ZA}*₍ₙ₋₁₎ de la cage précédente et de la composante, présente côté sortie, conformément à la formule M_{ZA}* = σ_{A}* . A_{A} . r.

5. Procédé suivant la revendication 3 ou 4, caractérisé par le fait que la réduction ΔH_{O} de la hauteur du matériau à laminer est calculée conformément à la relation${\text{ΔH}}_{\text{O}} \text{= 2 . (r-} \sqrt{\text{r² - (} \frac{{\text{M-M}}_{\text{ZE}} {\text{*}}_{\text{(n)}}}{{\text{F}}_{\text{W}}}} \text{)²}$

6. Procédé suivant la revendication 3, 4 ou 5, caractérisé par le fait que le bras de levier a réel est calculé conformément à la relation$\text{a =} \frac{\text{1}}{\text{4}} \text{.} \sqrt{{\text{(ΔH}}_{\text{O}} {\text{+ ΔA) . (4r - ΔH}}_{\text{O}} \text{- ΔA)}}$

7. Procède suivant une ou plusieurs des revendications 1 à 5, caractérisé par le fait que le bras de levier a réel est calculé conformément à la relation d'approximation$\text{a ≉} \frac{\text{1}}{\text{4}} \text{.} \sqrt{\text{ΔH . 4r.}}$

8. Procédé suivant une ou plusieurs des revendications précédentes, caractérisé par le fait que, lors du laminage d'un matériau profilé, des grandeurs de remplacement (valeurs moyennes) pour le rayon r des cylindres et la réduction ΔH_{O} de la hauteur du matériau à laminer sont déterminées électriquement, par au moins deux mesures de passe avec une emprise modifiés, et sont mémorisées en tant que constantes.

9. Procédé suivant la revendication 1, caractérisé par le fait que la grandeur de remplacement pour le rayon r des cylindres est calculée à partir des bras de levier a_{I}, a_{II} présents lors des passes et de la variation ΔA de l'emprise conformément à la relation$\text{K =} \frac{{\text{a}}_{\text{I}}}{\sqrt{\frac{\text{Δa}}{\text{(} \frac{{\text{a}}_{\text{II}}}{{\text{a}}_{\text{I}}} \text{)² -1}}}}$

10. Procédé suivant la revendication 9, caractérisé par le fait que les bras de levier a_{I}, a_{II} présents lors des passes sont calculés à partir du couple M du moteur, de la valeur de consigne M_{ZE}*₍ₙ₎ du couple de traction et de la force de laminage F_{W} et sont mémorisés.

11. Procédé suivant la revendication 8,9 ou 10, caractérisé par le fait que la grandeur de remplacement pour la reduction ΔH_{O}* de la hauteur du matériau a laminer est calculée conformément à la relation${\text{ΔH}}_{\text{O}} \text{= (} \frac{{\text{a}}_{\text{x}}}{\text{K}} \text{)² .}$

12. Procédé suivant la revendication 7, 8, 9, 10 ou 11, caractérisé par le fait que le bras de levier a réel est calculé conformément à la relation d'approximation$\text{a = K .} \sqrt{{\text{ΔH}}_{\text{O}} \text{+ΔA}} \text{.}$

13. Procédé suivant une ou plusieurs des revendications précédentes, caractérisé par le fait que dans le cas de l'utilisation simultanée d'une régulation automatique de la fente de laminage et d'une régulation continue de la traction minimale, la régulation de la traction minimale reçoit, déjà pendant le régime transitoire de la régulation de la fente de laminage, des valeurs corrigées adéquates pour le bras de levier.

14. Procédé suivant une ou plusieurs des revendications précédentes, caractérisé par le fait que la fente de laminage de la dernière cage est réglée pour la correction de cote finale dans le cas d'un train dont la traction minimale est réglée.
